# EUROPÄISCHE PATENTANMELDUNG

(11) **EP 0 109 960 A1**
(43) Veröffentlichungstag der Anmeldung: **30.05.1984**
(21) Anmeldenummer: 83890197.3
(22) Anmeldetag: 07.11.1983
(51) Int. Cl.: A47K 3/00, A47K 3/022

(54) **Sitzbadewanneneinheit**

(30) Priorität: 15.11.1982 AT 4153/82; 18.02.1983 AT 564/83
(71) Anmelder: Kröll, Lambert, A-1180 Wien XVIII (AT)
(72) Erfinder: Kröll, Lambert, A-1180 Wien XVIII (AT)
(74) Vertreter: Krause, Ernst, Dipl.-Ing.

(57) **Zusammenfassung**

Bei dieser Sitzbadewanneneinheit für alte, gebrechliche oder sonstig körperbehinderte Personen ist eine der Badewannenseitenwände öffenbar, wobei diese öffenbare Seitenwand (1") unter vollständiger Freigabe des Sitzteiles (1') im wesentlichen zur Gänze aus der Seitenwandöffnung wegbewegbar ist.

Um zu erreichen, daß der Badende vor bzw. nach dem Bad nur kurz in der Wanne warten muß, bis sie gefüllt bzw. entleert ist, ist unterhalb der Badewanne (1) eine mit ihr durch ein überdimensioniertes Abflußrohr (14) verbundene, die gesamte Badewassermenge aufnehmende Auffangwanne (3) vorgesehen und die vorzugsweise ebenfalls überdimensionierte Badewasserzuflußleitung (4) mit einem die gesamte Badewassermenge aufnehmenden Speicherbehälter (2) verbunden. Weiters ist zwecks Schaffung einer Sitzbadewanneneinheit mit geringem Platzbedarf und einfachen Dichtungen bezüglich der öffenbaren Seitenwand (1") letztere nach unten unter den Wannenboden (20) bewegbar.

## Beschreibung

Die Erfindung bezieht sich auf eine Sitzbadewanneneinheit . für alte, gebrechliche oder sonstig körperbehinderte Personen, bei welcher eine der Badewannenseitenwände öffenbar ist, wobei diese öffenbare Seitenwand unter vollständiger Freigabe des Sitzteiles im wesentlichen zur Gänze aus der Seitenwandöffnung wegbewegbar ist.

Bekannte Ausbildungen dieser Art haben den Nachteil, daß die badende Person relativ lange in der Wanne, sitzen muß, bis die benötigte Badewassermenge in die Badewanne eingelaufen bzw. nach dem Baden ausgelaufen ist. Dabei ist insbesondere die Wartezeit nach dem Baden nachteilig, da die gebadete Person während dieser Zeit noch naß ist, was leicht zu Unterkühlungen der Person führen kann.

Der Erfindung liegt die Aufgabe zugrunde, eine Badewanneneinheit der eingangs genannten Art zu schaffen, bei welcher der Badende vor bzw. nach dem Bad nur kurz in der Wanne warten muß, bis sie gefüllt bzw. geleert ist.

Erfindungsgemäß wird diese Aufgabe dadurch gelöst, daß unterhalb der Badewanne eine mit ihr durch ein überdimensioniertes Abflußrohr verbundene, die gesamte Badewassermenge aufnehmende Auffangwanne vorgesehen ist unedle vorzugsweise ebenfalls überdimensionierte Badewasserzuflußleitung mit einem, die gesamte Badewassermenge aufnehmenden Speicherbehälter verbunden ist. Dadurch wird es ermöglicht, die bisher beim Füll- und Entleerungsvorgang notwendig gewesene Totzeit wesentlich zu verkürzen, wodurch vermieden wird, daß die badende Person im nassen bzw. halbbenetzten Zustand längere Zeit in der Wanne verweilen muß, was die Anfälligkeit für Erkrankungen birgt.

Bei einer bevorzugten Ausbildung kann das Badewannenabflußventil in die Auffangwanne münden, wodurch ein besonders rasches Auslassen des Badewassers erzielbar ist, da in der Badewanne ein überdimensionales Abflußventil angeordnet werden kann, so daß das Badewasser zunächst rasch in die Auffangwanne und von dieser dann allmählich durch das Abflußrohr abfließen kann.

Vorteilhafterweise kann der Speicherbehälter als druckloser Behälter ausgebildet und mit einer in an sich bekannter Weise thermostatgesteuerten Heizpatrone bestückt sein, wodurch das Badewasser richtig temperiert bereitgehalten ist und gleichmäßig in die Badewanne einfließen kann.

Dabei kann die Ausmündung der Badewasserzufuhrleitung im oberen Bereich der Badewannenseitenwandung angeordnet sein, wodurch vermieden ist, daß der Badende während des Füllens der Badewanne vorzeitig naßgespritzt wird. Auch ist, z.B. für Herzkranke, ein Füllen der Wanne von unten her bevorzugt.

Gemäß einer weiteren der Erfindung zugrundeliegenden Aufgabe soll eine Badewanne geschaffen werden, bei welcher mit geringem Platz und einfachen Dichtungen bezüglich der öffenbaren Seitenwand das Auslangen gefunden werden kann. Dabei sind weitere Anforderungen an eine Badewanne der eingangs genannten Art auch darin zu erblicken, daß im Hinblick auf die Energiekosten der Wasserverbrauch niedrig sein soll, daß der Anschaffungspreis im Hinblick auf die oft ungünstige finanzielle Lage von älteren und gebrechlichen Personen niedrig sein soll, daß die Installationskosten auf ein Minimum beschränkt sein sollen, und daß die Badewanne auch in solchen Wohnungen aufstellbar sein soll, in denen kein separates Badezimmer vorhanden ist.

Diese Aufgaben werden erfindungsgemäß dadurch gelöst, daß die öffenbare Seitenwand nach unten unter den Wannenboden bewegbar ist, wobei durch die Bewegung unter den Wannenboden kein zusätzlicher Platzbedarf besteht. Vorteilhafterweise kann die öffenbare Seitenwand durch einen im Querschnitt kreisbogenförmig gebogenen Teil gebildet sein, der in seitlichen, bis unterhalb des Wannenbodens reichenden kreisbogenförmig verlaufenden Führungen verschiebbar ist, wodurch eine besonders einfache und stabile Ausbildung der Wandführung erzielt ist. Dabei kann der verschiebbare Teil im oberen Bereich nach außen abgewinkelt sein, welcher vorzugsweise in der Offenstellung mit dem Wannenboden in einer Ebene liegt, wodurch dieser obere Bereich ein das Besteigen bzw. Entsteigen der Wanne erleichterndes Trittbrett bildet. Weiters kann der verschiebbare Teil gegenüber den stationären Badewannenbereichen durch an sich bekannte Lippendichtungen abgedichtet sein, wodurch ein besonders leichtes Verschieben ermöglicht ist, da sich die Lippendichtungen erst durch den Wasserdruck bei gefüllter Wanne an den verschiebbaren Teil dichtend anlegen. Schließlich kann die öffenbare Seitenwand durch eine ebene Platte gebildet sein, welche an ihrem unteren Ende in Führungen verschiebbar und um in die Führungen eingreifende Bolzen verschwenkbar ist, wodurch eine besonders einfache, leicht zu führende Ausbildung der öffenbaren Seitenwand erreicht ist.

In der Zeichnung sind Ausführungsbeispiele des Erfindungsgegenstandes dargestellt. Fig. 1 zeigt einen Längsschnitt durch eine erste Ausführungsform der erfindungsgemäßen Badewanneneinheit. Fig. 2 ist eine Draufsicht auf dieselbe. Fig. 3 gibt eine Seitenansicht beigeschlossener Badewanne wieder. Fig. 4 zeigt eine der Fig. 3 analoge Ansicht, jedoch bei geöffneter Wanne. Fig. 5 stellt einen Schnitt nach Linie A-A der Fig. 2 dar. Fig. 6 ist ein\ Detailschnitt im Bereich der Abdichtung zwischen einnem Seitenwandteil und dem Boden der Wanne. Fig. 7 zeigt einen Detailschnitt im Bereich der Dichtung zwischen zwei Seitenwandteilen. Fig. 8 ist eine Ansicht einer zweiten Variante der.Badewanneneinheit bei geöffneter Seitenwand. Fig. 9 ist eine der Fig. 8 analoge Seitenansicht, jedoch bei geschlossener Seitenwand. Fig. 10 gibt eine Draufsicht auf diese Badewanneneinheit bei geschlossener Seitenwand wieder. Fig. 11 veranschaulicht einen Schnitt nach Linie IX-IX der Fig. 9. Fig. 12 ist ein der Fig. 11 analoger Schnitt, jedoch durch ein drittes Ausführungsbeispiel.

Das erste Ausführungsbeispiel der erfindungsgemäßen Badewanneneinheit besteht aus einer Sitzbadewanne 1, einem als druckloser Behälter ausgebildeten Speicherbehälter 2 für das Badewasser und einer unterhalb der Badewanne 1 angeordneten, mit dem Abflußrohr 14 verbundenen Auffangwanne 3. Die Badewanne 1 weist einen Sitzteil l' und eine öffenbare Seitenwand 1" auf, welche aus drei Teilen 8,9,10 zusammengesetzt ist. Mit 4 ist die Badewasserzuflußleitung bezeichnet, welche mit ihrer Ausmündung 4' unterhalb des Wannenwulstes 5 angeordnet ist. Das Abflußventil 6 der Badewanne 1 ist wesentlich größer dimensioniert als bei einer üblichen Badewanne, um so ein raschens Entleeren der Badewanne zu ermöglichen. Das Ausflußventil 5 mündet in die Auffangwanne 3, welche solcherart einen Pufferbehälter zwischen dem Ausflußrohr 6 und dem Abflußrohr 14 bildet. 7 ist ein Kopfpolster für den Badenden.

Die Abdichtung zwischen den Seitenwandteilen 8, 9, 10 und der Badewanne 1 erfolgt über Lippendichtungen 11 (Fig. 6), welche über Anpreßleisten 12 an den Seitenwandteilen angebracht sind. Die Lippendichtungen 1 weisen etwa horizontal einwärts gebogene Dichtlippen 11' auf, welche sich bei geschlossener Seitenwand 1" an den entsprechenden Gegendichtteil 15 der Badewanne anlegen. Der Gegendichtteil 15 ist dabei als eine in Längsrichtung der Wanne verlaufende, im Bereich des Wannenbodens angeordnete Rinne ausgebildet, in welche sich die Dichtlippen 11' durch den Wasserdruck hineinschmigen können. Die Seitenwandteile 8, 9, 10 sind untereinander und gegenüber den übrigen Wannenbereichen durch Lippendichtungen 13 (Fig. 7) abgedichtet, welche etwa parallel zu den vertikalen Kanten der Seitenwandteile verlaufen.

Im Speicherbehälter 2 ist beim vorliegenden Ausführungsbeispiel eine elektrische, thermostatgesteuerte Heizpatrone 16 zur Temperierung des Badewasservorrates vorgesehen. Es kann jedoch auch Wasser aus einem Durchlauferhitzer, einem Speicher od.dgl. entnommen werden, wobei dann aber ein automatisches Mischventil zur Konstanthaltung der Temperatur des einlaufenden Badewassers eingebaut werden muß.

In Fig. 4 ist die Badewanneneinheit im badebereiten Zustand gezeigt, nämlich mit geöffneter Seitenwand 1". Dazu sind die Seitenwandteile 8, 9, 10 übereinandergeschoben, wodurch der Sitzteil 1' der Badewanne vollständig frei zugänglich ist. Im Speicherbehälter 2 ist die benötigte Badewassermenge temperiert vorbereitet. Nun nimmt der Badewillige in der Wanne Platz, was zufolge des frei zugänglichen Sitzteiles 1' der Wanne verhältnismäßig einfach ist. Daraufhin wird der Schließmechanismus für die Seitenwand 1" betätigt, wodurch die Seitenwandteile 8, 9, 10 zunächst in Wannenlängsrichtung bis an ihren Platz geschoben und dann zur Anlage der Dichtlippen der Lippendichtungen 11, 13 abgesenkt werden. Sobald sich alle drei Seitenwandteile 8, 9, 10 in ihrer Schließlage befinden, wird über einen Kontrollschalter der Wasserzulauf geöffnet, wodurch das Badewasser durch die Auslaufleitung 4' der Badewasserzuflußleitung 4 in die Badewanne 1 einfließt, u.zw. entlang der Badewannenseitenwandung. Die Zeit für die Füllung der Badewanne beträgt dabei nur etwa 20 bis 3o sec, so daß der Badende nur kurze Zeit in der Wanne zu warten hat. Durch den hydrostatischen Druck werden die Dichtlippen der Lippendichtungen 11, 13 an die zugehörigen Gegendichtflächen angepreßt. Sollte dennoch Leckwasser auftreten, dann fließt dieses, wie aus Fig. 5 ersichtlich, in die Auffangwanne 3, so daß kein Leckwasser am Fußboden auftreten kann.

Sobald das Baden beendet ist, wird über einen Handtaster das Öffnen des Ausflußventils 6 bewirkt, durch welches das Badewasser in etwa 20 sec in die Auffangwanne 3 ausläuft, welche die gesamte Badewassermenge aufnimmt. Zwischen dem an die Auffangwanne 3 angeschlossenen Ausflußrohr 14 und der Abflußinstallation ist ein herkömmlicher, nicht dargestellter Geruchverschluß vorgesehen. In der Auffangwanne 3 ist ein herkömmlicher Schwimmerschalter vorgesehen, welcher bei Erreichen jenes Wasserspiegels in der Auffangwanne, welcher durch die gesamte aus der Badewanne 1 ausgeflossene Wassermenge gegeben ist, den Mechanismus zum Öffnen der Seitenwand 1" einschaltet. Dadurch werden die Seitenwandteile 8, 9, 10 nacheinander angehoben und in Wannenlängsrichtung aus der Wannenöffnung herausbewegt, wonach dann der Gebadete die Wanne verlassen kann. Gleichzeitig entleert sich die Auffangwanne 3 und füllt sich der Speicherbehälter 2, wodurch sich dann die Badewanneneinheit wieder in badebereitem Zustand befindet.

Die Betätigung der Elemente 8, 9, 10 erfolgt dabei hydraulisch über Zylinder, die mit Leitungswasser unter Ausnützung dessen Druckes beaufschlagt werden. Die Steuerung der Zylinder erfolgt elektrisch mit einer Steuerspannung von 24 Volt. Die gesamte Anlage kann aus Kunststoff gefertigt sein.

Die Badewanneneinheit gemäß den Fig. 8 bis 11 besteht gleichfalls aus einer Sitzbadewanne 1, einem als druckloser, am Kopfende der Wanne angeordneter, über ein Schwimmventil aus dem Wasserleitungsnetz speisbarer Behälter ausgebildeten Speicherbehälter 2 für das-Badewasser und einem unterhalb der Badewanne 1 angeordneten, mit einem Abfluß 14 (Fig. 8) verbundenen Auffangwanne 3. Die Badewanne weist einen Sitzteil 1' und eine öffenbare Seitenwandung 1" (Fig. 10) auf. Diese ist durch einen nach unten unter den Wannenboden 20 verschiebbaren Teil 21 gebildet. Mit 22 ist eine am oberen Wannenrand angeordnete Badewasserzuflußleitung bezeichnet.

Der die öffenbare Seitenwand 1" bildende verschiebbare Teil 21 ist dabei im Querschnitt kreisbogenförmig gekrümmt, wobei der Krümmungsmittelpunkt mit 26 (Fig. 11) bezeichnet ist. Zur Abdichtung zwischen dem verschiebbaren Teil 21 und den stationären Badewannenbereichen sind Lippendichtungen 23 (Fig. 11) vorgesehen. Der verschiebbare Teil 21 ist dabei in seitlichen, gleich gekrümmten Führungen verschiebbar, die bis unterhalb des Wannenbodens 20 reichen. Im oberen Bereich 21'ist der verschiebbare Teil 21 nach außen abgewinkelt, wobei der obere Bereich 21' bei unter den Wanneboden 20 geschobenem verschiebbaren Teil 21 eine Fortsetzung des Wannenbodens 20 bildet und mit diesem in einer Ebene liegt.

Beim dritten Ausführungsbeispiel ist die öffenbare Seitenwand 1" durch eine ebene Platte 24 gebildet, die in seitlichen Führungen 25 über Bolzen geführt ist, um welche sie auch schwenkbar ist. Die Führungen 25 verlaufen dabei etwas schräg abwärts geneigt unten den Wannenboden 20, um zu ermöglichen, daß bei geöffneter Seitenwand 1" der obere, analog zum ersten Ausführungsbeispiel nach außen abgewinkelte Bereich 24' in eine Ebene mit dem Wannenboden 20 bringbar ist. Zum Schließen der Seitenwand sind am äußeren Ende der Führungen 25 Anschläge vorgesehen, die ein weiteres Herausziehen der Platte 24 verhindern und gegen die sich die die Platte 24 führenden Bolzen stützen können. Die Platte 24 wird dann hochgeklappt, gegen die Dichtungen 23 gepreßt und verriegelt, wodurch ein dichter Abschluß der Wanne erzielt ist.

Fig. 8 zeigt die Badewanneneinheit in badebereitem Zustand, nämlich bei geöffneter Seitenwand 1". Dazu ist der verschiebbare Teil 21 nach unten geschoben, wobei der nach außen angewinkelte Bereich 21' ein Trittbrett zum Erleichtern des Besteigens bildet (siehe Fig. 11, strichlierte Stellung des Teiles 21). Im Speicherbehälter 2 ist wie beim ersten Ausführungsbeispiel die benötigte Badewassermenge temperiert vorbereitet, bzw. kann das Badewasser bei Befüllung des Speicherbehälters 2 auch einer üblichen Warmwasserbereitungsanlage entnommen werden. Nach Erreichen der gewünschten Badewassertemperatur im Speicherbehälter 2 gibt ein zweiter, unabhängig vom Steuerthermostat arbeitender Freigabe-Thermostat die Anlage zum Betrieb frei (Doppelkontrolle der Temperatur). Es leuchtet eine Kontrolllampe auf,die die Betriebsbereitschaft der Badewanneneinheit anzeigt. Zusätzlich ist zur Kontrolle der Temperatur auch ein Zeigerthermometer vorgesehen. Nun nimmt der Badewillige in der Wanne Platz, was zufolge des frei zugänglichen Sitzteiles 1' auch für alte und gebrechliche Personen relativ einfach ist. Daraufhin wird über einen im Wannenwulst angeordneten Druckknopf der Schließmechanismus betätigt, wodurch der verschiebbare Teil 21 mittels zweier Hydraulikzylinder, die mit Wasserdruck aus dem Netz beaufschlagt werden, nach oben verschoben wird. Sobald sich der verschiebbare Teil 21 in der Endstellung befindet, wird über einen Steuerschalter der Wasserzulauf geöffnet, wodurch das Badewasser über die Badewasserzuflußleitung 22 in die Badewanne 1 eingfließt, u.zw. entlang der Innenwandung derselben. Durch den hydrostatischen Druck werden die Lippendichtungen 23 an den verschiebbaren Teil 21 angepreßt. Etwa austretendes Leckwasser gelangt in die Auffangwanne 3, wodurch kein Wasser aus der Wanne auf den angrenzenden Fußboden gelangt.

Der Ablauf der einzelnen Maßnahmen bzw. Vorgänge erfolgt analog jenem beim Ausführungsbeispiel nach den Fig. 1 bis 7.

Die Funktion des Ausführungsbeispiels nach Fig. 12 ist gleich jener des Ausführungsbeispiels nach den Fig. 8 bis 11.

Bei allen Ausführungsformen kann der gesamte Funktionsablauf mittels einer Programmsteuerung geregelt werden, welche durch den im Wannenwulst angeordneten Druckknopf eingeschaltet wird. Die Betätigung der einzelnen Ventile und der öffenbaren Seitenwand kann dabei elektrisch, hydraulisch oder pneumatisch erfolgen.

## Patentansprüche

1. Sitzbadewanneneinheit für alte, gebrechliche oder sonstig körperbehinderte Personen, bei welcher eine der Badewannenseitenwände öffenbar ist, wobei diese öffenbare Seitenwand unter vollständiger Freigabe des Sitzteiles im wesentlichen zur Gänze aus der Seitenwandöffnung wegbewegbar ist, dadurch gekennzeichnet, daß unterhalb der Badewanne (1) eine mit ihr durch ein überdimensioniertes Abflußrohr (14) verbundene, die gesamte Badewassermenge aufnehmende Auffangwanne (3) vorgesehen ist und die vorzugsweise ebenfalls überdimensionierte Badewasserzuflußleitung (4) mit einem, die gesamte Badewassermenge aufnehmenden Speicherbehälter (2) verbunden ist.

2. Sitzbadewanneneinheit nach Anspruch 1, dadurch gekennzeichnet, daß das Badewannenabflußventil (6) in die Auffangwanne (3) mündet.

3. Sitzbadewanneneinheit nach Anspruch 1 oder 2, dadurch gekennzeichnet, daß der Speicherbehälter (2) als druckloser Behälter ausgebildet und mit einer in an sich bekannter Weise thermostatgesteuerten Heizpatrone (16) bestückt ist.

4. Sitzbadewanneneinheit nach einem der Ansprüche 1 bis 3, dadurch gekennzeichnet, daß die Ausmündung (4') der vom Speicherbehälter (2) kommenden Badewasserzufuhrleitung (4) im oberen Bereich der Badewannenseitenwandung angeordnet ist.

5. Sitzbadewanneneinheit, insbesondere nach einem der Ansprüche 1 bis 4, dadurch gekennzeichnet, daß die öffenbare Seitenwand (1") nach unten unter den Wannenboden (9) bewegbar ist.

6. Sitzbadewanneneinheit nach Anspruch 5, dadurch gekennzeichnet, daß die öffenbare Seitenwand (1") durch einen im Querschnitt kreisbogenförmig gebogenen Teil (21) gebildet ist, der in seitlichen, bis unterhalb des Wannenbodens (20) reichenden kreisbogenförmig verlaufenden Führungen verschiebbar ist.

7. Sitzbadewanneneinheit nach Anspruch 5 oder 6, dadurch gekennzeichnet, daß der verschiebbare Teil (21; 24) im oberen Bereich (21'; 24') nach außen abgewinkelt ist, welcher vorzugsweise in der Offenstellung mit dem Wannenboden (20) in einer Ebene liegt.

8. Sitzbadewanneneinheit nach einem der Ansprüche 5 bis 7, dadurch gekennzeichnet, daß der verschiebbare Teil (21; 24) gegenüber den stationären Badewannenbereichen durch an sich bekannte Lippendichtungen (23) abgedichtet ist.

9. Sitzbadewanneneinheit nach einem der Ansprüche 5, 6 oder 8, dadurch gekennzeichnet, daß die öffenbare Seitenwand (1") durch eine ebene Platte (24) gebildet ist, welche an ihrem unteren Ende in Führungen (25) verschiebbar und um in die Führungen (25) eingreifende Bolzen verschwenkbar ist.
